# EUROPÄISCHE PATENTSCHRIFT

(11) **EP 2 084 787 B1**
(45) Veröffentlichungstag und Bekanntmachung des Hinweises auf die Patenterteilung: **23.08.2017**
(21) Anmeldenummer: 07819308.3
(22) Anmeldetag: 25.10.2007
(51) Int. Cl.: H01R 13/621, H01R 13/631

(54) **GESICHERTE STECKVERBINDUNG UND VERFAHREN ZU IHRER HERSTELLUNG**
SECURED PLUG CONNECTION AND METHOD FOR ITS PRODUCTION
CONNEXION ENFICHABLE PROTÉGÉE ET PROCÉDÉ POUR SA FABRICATION

(30) Priorität: 27.10.2006 DE 102006050800
(43) Veröffentlichungstag der Anmeldung: 05.08.2009
(73) Patentinhaber: KNORR-BREMSE Systeme für Nutzfahrzeuge GmbH, 80809 München (DE)
(72) Erfinder: KLINGER, Herbert, 90455 Nürnberg (DE); BEHRENDT, Norbert, 90547 Stein (DE); THOMAS, Gerhard, 90768 Nürnberg (DE)
(74) Vertreter: Schönmann, Kurt
(86) Internationale Anmeldenummer: PCT/EP2007/009256
(87) Internationale Veröffentlichungsnummer: WO 2008/049610

(56) Entgegenhaltungen:
- WO-A-2004/060723
- JP-A- 8 018 292
- US-A- 5 836 787
- US-A- 6 126 458
- US-A1- 2002 098 730
- US-A1- 2006 057 869

## Beschreibung

Die Erfindung geht aus von einer Steckverbindung gemäß dem Oberbegriff von Anspruch 1. Weiterhin ist in Anspruch 11 ein Verfahren zur Herstellung einer solchen Steckverbindung angegeben.

Die Steuerungselektronik zur Ansteuerung von Aktuator/Sensor-Baugruppen in Bremseinrichtungen von Nutzfahrzeugen ist bei vielen Anwendungen in einem separaten Modul untergebracht, um einen Einsatz an verschiedenen Modellen zu ermöglichen. Für die elektrische Verbindung einer Aktuator/Sensor-Baugruppe mit der zugeordneten Steuerungselektronik muss eine zentrale Steckverbindung zur Signal/Stromübertragung zur Aktuator/Sensor-Baugruppe eingesetzt werden. Dabei wird das die Steuerungselektronik enthaltende Steuergerät üblicherweise direkt auf die Aktuator/Sensor-Baugruppe aufgesteckt und die jeweiligen Gehäuse miteinander verschraubt. Da in diesem Fall wenigstens der Stecker oder die Buchse der Steckverbindung an dem Gehäuse der Aktuator/Sensor-Baugruppe und die zugeordnete Buchse bzw. der zugeordnete Stecker der Steckverbindung am Gehäuse des Steuergeräts unmittelbar, d.h. ohne weitere Kabelverbindung angeordnet sind, wird im Rahmen des Verbindungsvorgangs der beiden Gehäuse üblicherweise automatisch auch die Steckverbindung hergestellt, indem durch Aneinanderfügen der beiden Gehäuse gleichzeitig der Stecker und die Buchse zueinander in Flucht und dann in Eingriff miteinander kommen. Eine solche gattungsgemäße Steckverbindung ist aus der WO 2004/060723 A1 bekannt.

Dann sind zwar das Steuergerät und die Aktuator/Sensor-Baugruppe fest miteinander verbunden, jedoch nicht der Stecker mit der Buchse, so dass es unter Einsatzbedingungen nicht ausgeschlossen werden kann, dass es aufgrund von Schüttel- und Schwingungsbeanspruchungen zu wenn auch kleinen Bewegungen zwischen dem Stecker und der Buchse kommt. Dies führt zu Kontaktreibung und damit Beschädigung der Kontaktoberflächen, was außer einer Übertragung von falschen Signalen bis zu einem Totalausfall der Steuerung führen kann.

Gemäß JP 8 018292 A ist zusätzlich zu einer zwei Leiterplatten miteinander verbindenden Schraubverbindung eine hiervon separate Schraubverbindung vorgesehen, welche eine Steckverbindung aus einem an der einen Leiterplatte befestigten Stecker und einer an der anderen Leiterplatte befestigten Buchse sichert.

Alternativ werden auch Kabelbäume zwischen der Aktuator/Sensor-Baugruppe und der zugeordneten, dann nicht unmittelbar verblockten, sondern entfernt angeordneten Steuereinheit eingesetzt. Diese garantieren zwar eine gewisse mechanische Entkopplung der Steckverbindung von der Quelle der Körperschallanregung, führen jedoch aufgrund von zusätzlichen Leitungen, dem damit verbundenen Verlegungsaufwand und zusätzlichen Verbindungssteckern zu höheren Kosten und Ausfallrisiken.

Der Erfindung liegt demgegenüber die Aufgabe zugrunde, eine Steckverbindung der eingangs erwähnten Art bzw. ein Verfahren zu ihrer Herstellung derart anzugeben, dass die Steckverbindung bei einfacher Montage dauerhaft sicher zustande kommt.

Erfindungsgemäß wird diese Aufgabe durch die Merkmale von Patentanspruch 1 und Patentanspruch 11 gelöst.

### Offenbarung der Erfindung

Die Erfindung basiert auf dem Gedanken aus, dass separate, von den Verbindungsmitteln der Gehäuse der Aktuator- und/oder Sensorbaugruppe und des dieser Baugruppe zugeordneten Steuergeräts unabhängige Steckverbindungssicherungsmittel vorgesehen sind, welche die Steckverbindung gegen Bewegungen des Steckers relativ zur Buchse und umgekehrt sichern, wobei die Steckverbindungssicherungsmittel bezogen auf die Gehäuse der Aktuator- und/oder Sensorbaugruppe und des dieser Baugruppe zugeordneten Steuergeräts von außen erreichbar sind. Dann können weder der Stecker noch die Buchse Relativbewegungen zueinander ausführen, welche die elektrischen Kontakte schädigen. Entscheidend dabei ist, dass die Verbindung bzw. die Sicherung der Verbindung zwischen Stecker und Buchse unabhängig von der Verbindung zwischen dem Steuergerät und der Aktuator- und/oder Sensorbaugruppe ist und separat von dieser hergestellt wird.

Zur Herstellung der erfindungsgemäßen gesicherten Steckverbindung werden zunächst die Gehäuse der Aktuator- und/oder Sensorbaugruppe und des dieser Baugruppe zugeordneten Steuergeräts in Montagestellung positioniert, wodurch gleichzeitig der Stecker und die Buchse zur Ausbildung der Steckverbindung wenigstens miteinander in Flucht gebracht werden. Auch kann dadurch bereits die Steckverbindung, d.h. ein elektrischer Kontakt zwischen Stecker und Buchse wenigstens teilweise zustande kommen. Dann werden die Gehäuse der Aktuator- und/oder Sensorbaugruppe und des dieser Baugruppe zugeordneten Steuergeräts durch Verbindungsmittel gefügt, so dass mit dem Fügen der Gehäuse auch die Steckverbindung zumindest teilweise zustande kommt. Schließlich wird die Steckverbindung durch Einwirken auf die Steckverbindungssicherungsmittel fertig gestellt und gesichert. Zur Fertigstellung bzw. zur Sicherung der Steckverbindung dienen daher die Steckverbindungssicherungsmittel, beispielsweise in Form einer Schraubverbindung, welche festgezogen wird. Durch die feste Verschraubung wird der Stecker gegenüber der Buchse lagefixiert, so dass keine die Kontakthaltigkeit negativ beeinflussende Relativbewegungen mehr stattfinden können.

Durch die in den Unteransprüchen aufgeführten Maßnahmen sind vorteilhafte Weiterbildungen und Verbesserungen der in den unabhängigen Ansprüchen angegebenen Erfindung möglich.

Damit die Steckverbindung gleichzeitig mit dem Fügen der Gehäuse der Komponenten wenigstens teilweise zustande kommt, müssen relativ geringe Toleranzen bei der Positionierung des Steckers in Bezug zum Gehäuse der einen Komponente bzw. der Buchse relativ zum Gehäuse der anderen Komponente eingehalten werden, was mit einem gewissen Kostenaufwand verbunden ist. Demgegenüber kann es vorteilhaft sein, wenn der Stecker an dem Gehäuse des Steuergeräts und/oder die Buchse an dem Gehäuse der Aktuator- und/oder Sensorbaugruppe durch einen elastischen Körper derart gehalten ist, dass dieser aufgrund von Kräften verformbar ist, welche beim Herstellen und/oder beim Sichern der Steckverbindung durch die Steckverbindungssicherungsmittel auftreten. Der elastische Körper dient dann zum Toleranzausgleich beim Herstellen oder Sichern der Steckverbindung als beispielsweise der Stecker und/oder die Buchse elastizitätsbedingt in einer Ebene senkrecht zur Steckrichtung derart aus ihrer Ausgangslage gebracht werden kann, dass der Stecker mit der Buchse fluchtet und somit die Steckverbindung überhaupt zustande kommen kann.

Alternativ oder zusätzlich können sich der Stecker und die Buchse beispielsweise bereits in Montagestellung der Komponenten in Flucht zueinander befinden bzw. dann bereits teilweise ineinander greifen, wobei der Abstand des Steckers von der Buchse in Steckrichtung toleranzbedingt zu groß oder zu klein ist. Dann kann der elastische Körper für einen Ausgleich parallel zur Steckrichtung sorgen, indem er sich beim Festziehen der Schraubverbindung elastisch verformt, um zu gewährleisten, dass der Stecker seine volle Einstecktiefe in der Buchse erreicht.

Dabei kann der elastische Körper eine senkrecht zur Plattenebene flexible Leiterplatte, ein senkrecht zur Gitterebene flexibles Stanzgitter oder einen Kabelbaum beinhalten, welcher innerhalb einer der Komponenten angeordnet ist. Damit wird eine vorteilhafte Doppelfunktion erzielt, als die Leiterplatte oder das Stanzgitter neben seiner Funktion als Träger von elektrischen und/oder elektronischen Komponenten gleichzeitig die Funktion des elastischen Halters für den Stecker oder die Buchse übernimmt.

Die Steckverbindungssicherungsmittel beinhalten vorzugsweise wenigstens eine Schraubverbindung, welche mit ihrem Schraubenschaft durch ein Gewinde der elastisch gelagerten Buchse oder des elastisch gelagerten Steckers geschraubt und in wenigstens eine Gewindebohrung der Aktuator- und/oder Sensorbaugruppe oder des Steuergeräts derart einschraubbar ist, dass der elastisch gelagerte Stecker oder die elastisch gelagerte Buchse beim Einschrauben der Schraube in die Gewindebohrung der Aktuator- und/oder Sensorbaugruppe oder des Steuergeräts in Richtung der an der Aktuator- und/oder Sensorbaugruppe oder an dem Steuergerät starr gelagerten Buchse oder des an der Aktuator- und/oder Sensorbaugruppe oder an dem Steuergerät starr gelagerten Steckers geschraubt wird. Damit bildet die Schraube nicht nur ein Sicherungsmittel der Verbindung zwischen dem Stecker und der Buchse, sondern sie sorgt beim Festziehen der Schraubverbindung gleichzeitig für den Transport des an der einen Komponente elastisch gelagerten Steckers oder der an der einen Komponente elastisch gelagerten Buchse in Richtung der an der anderen Komponente starr gelagerten Buchse oder des an der anderen Komponente starr gelagerten Steckers im Sinne einer linearen Führung.

Dabei kann die Schraube mit ihrem Schraubenkopf am an der einen Komponente starr gelagerten Stecker oder an der an der einen Komponente starr gelagerten Buchse gekontert und mit ihrem Schraubenschaft durch eine Bohrung in der starr gelagerten Buchse oder im starr gelagerten Stecker geführt sein.

Dass die Steckverbindungssicherungsmittel, insbesondere die wenigstens eine Schraubverbindung bezogen auf die Gehäuse der Aktuator- und/oder Sensorbaugruppe und des dieser Baugruppe zugeordneten Steuergeräts von außen erreichbar sind, kann beispielsweise dadurch realisiert werden, dass die Steckverbindungssicherungsmittel an den Gehäusen der Aktuator- und/oder Sensorbaugruppe und des dieser Baugruppe zugeordneten Steuergeräts seitlich zugängig angeordnet sind.

### Zeichnungen

Ein Ausführungsbeispiel der Erfindung ist in der Zeichnung dargestellt und in der nachfolgenden Beschreibung näher erläutert. In der Zeichnung zeigt
- Fig.1: eine Steckverbindung gemäß einer bevorzugten Ausführungsform der Erfindung mit noch nicht fest gezogenen Steckverbindungssicherungsmitteln;
- Fig.2: die Steckverbindung von Fig.1 mit fest gezogenen Steckverbindungssicherungsmitteln.

### Beschreibung des Ausführungsbeispiels

In Fig.1 ist eine Steckverbindung 1 zwischen elektrischen und/oder elektronischen Komponenten gemäß eines bevorzugten Ausführungsbeispiels der Erfindung gezeigt, bei welchem sie zwischen einer hier aus Maßstabsgründen nicht gezeigten Aktuator- und Sensorbaugruppe und einem dieser Baugruppe zugeordneten, hier ebenfalls nicht gezeigten Steuergerät einer Bremsvorrichtung eines Fahrzeugs, insbesondere eines Nutzfahrzeugs ausgebildet ist. Dabei ist beispielsweise ein Stecker 2 der Steckverbindung 1 mit Flachkontakten 4 am Steuergerät und eine Buchse 6 der Steckverbindung 1 mit die Flachkontakte 4 aufnehmenden Hülsen 8 an der Aktuator- und Sensorbaugruppe festgelegt. Selbstverständlich kann die Zuordnung auch umgekehrt erfolgen.

Das Steuergerät bildet zusammen mit der Aktuator- und Sensorbaugruppe beispielsweise ein Druckregelmodul (DRM) als Bestandteil eines elektronischpneumatischen Systems, insbesondere eines Bremssystems und die Schnittstelle zwischen dem Elektronikteil und dem pneumatischen Teil. Das Druckregelmodul setzt in das Steuergerät eingesteuerte, von einem Fußbremsmodul erzeugte elektrische Bremssolldrucksignale in pneumatische Bremsdrücke um. Diese Umsetzung erfolgt mit einer Einlass-Auslassmagnetventilkombination, welche auf ein Relaisventil wirkt. Ein Drucksensor misst den ausgesteuerten Bremsdruck und meldet ihn an das Steuergerät zum Soll-Istwertvergleich. Somit kann eine Bremsdruckregelung in einem geschlossenen Regelkreis stattfinden. Weiterhin beinhaltet das Druckregelmodul ein elektromagnetisches Back-up-Ventil, welches pneumatische Steuerdrücke des Fußbremsmoduls absperrt, um eine nicht beeinflusste elektrische Druckregelung zu ermöglichen. Erst bei einem Ausfall der Elektronik schaltet das Back-up-Ventil durch und die Bremsdrücke werden allein aufgrund der pneumatischen Steuerdrücke erzeugt.

Zur Herstellung der erfindungsgemäßen Steckverbindung 1 werden zunächst das Gehäuse des Steuergeräts und das Gehäuse der Aktuator-/Sensorbaugruppe in Montagestellung zueinander positioniert, um sie durch Verbindungsmittel, beispielsweise Schrauben miteinander zu verschrauben. Dabei sind der Stecker 2 und die Buchse 6 am jeweiligen Gehäuse vorzugsweise derart angeordnet, dass sie beim Fügen der Gehäuse automatisch ineinander greifen, so dass mit dem Fügen der Gehäuse auch die Steckverbindung 1 zumindest teilweise zustande kommt. Dies kann beispielsweise dadurch realisiert sein, dass die Montage- oder Fügerichtung der Gehäuse parallel zu der durch einen Pfeil 36 gekennzeichneten Steckrichtung der Steckverbindung 1 ist.

Damit ist die Steckverbindung 1 zwar grundsätzlich hergestellt, aber noch nicht ganz fertig montiert. Denn auch bei bereits fertig gefügten, d.h. mit sich entlang der Stoßfuge kontaktierenden Gehäusen sind beispielsweise eine die Flachkontakte 4 tragende Kontaktleiste 10 des Steckers 2 und eine Buchsenleiste 12 mit den Hülsen 8 um eine lichte Weite 14 noch soweit voneinander entfernt, dass die Flachkontakte 4 nur teilweise in die Hülsen 8 kontaktierend eingreifen. Insofern ist die Steckverbindung 1 zwar teilweise realisiert, da bereits ein elektrischer Kontakt zwischen den Flachkontakten 4 und den Hülsen 8 hergestellt ist, aber sie ist noch nicht endgültig fertig gestellt bzw. gesichert.

Bevorzugt durchragen die Hülsen 8 der Buchsenleiste 12 vorgefertigte Löcher eines Stanzgitters oder einer flexiblen Leiterplatte 18 der Aktuator- und Sensorbaugruppe und sind dort beispielsweise verschweißt, verlötet oder durch z.B. eine Schneid-/Klemmtechnik verbunden. Das Stanzgitter 18 dient als Leiterplatte und Schaltungsträger von elektrischen und elektronischen Komponenten der Aktuator- und Sensorbaugruppe und ist parallel zur Steckrichtung 36 der Steckverbindung 1 elastisch ausgebildet, beispielsweise dadurch, dass es in der Aktuator- und Sensorbaugruppe seitlich gelagert und sein Mittelbereich 20 parallel zur Steckrichtung 36 um einen gewissen Weg, bevorzugt wenigstens um die lichte Weite 14 zwischen der Kontaktleiste 10 und der Buchsenleiste 12 verformt werden kann. Während die Kontaktleiste 10 und insbesondere der Stecker 2 am Gehäuse des Steuergeräts starr und steif festgelegt ist, ist die Anbindung der Buchsenleiste 12 der Buchse 6 an der Aktuator- und Sensorbaugruppe zumindest parallel zur Steckrichtung 36 der Steckverbindung 1 elastisch. Selbstverständlich kann auch der Stecker 2 durch einen elastischen Körper und die Buchse 6 starr oder sowohl diese als auch der Stecker 2 können durch je einen elastischen Körper im jeweiligen Gehäuse gelagert sein.

Neben der Schraubverbindung, durch welche die sich kontaktierenden Gehäuse miteinander verbunden werden, sind davon separate und unabhängige Steckverbindungssicherungsmittel vorgesehen, welche die Steckverbindung 1 gegen Bewegungen des Steckers 2 relativ zur Buchse 6 und umgekehrt sichern. Die endgültige Verbindung bzw. die Sicherung der Verbindung zwischen Stecker 2 und Buchse 6 ist folglich unabhängig von der Verbindung zwischen den beiden Gehäusen und wird separat von dieser hergestellt. Die Steckverbindungssicherungsmittel können beispielsweise in Form von Schraubverbindungen 22 zwischen der Kontaktleiste 10 und der Buchsenleiste 12 ausgebildet sein.

Die Schraubverbindungen 22 sind bevorzugt an den seitlichen Enden der Kontaktleiste 10 und der Buchsenleiste 12 ausgebildet und weisen jeweils eine Schraube 24 auf, welche mit ihrem Schraubenkopf 26 beispielsweise am oberen Rand einer in der Kontaktleiste 10 gehaltenen Durchgangsbuchse 28 gekontert ist. Der Schraubenschaft 30 durchragt dabei die Durchgangsbuchse 28 und ist durch eine Gewindebohrung der Buchse 6 schraubbar, welche beispielsweise durch eine in der Buchsenleiste 12 gehaltene Gewindebuchse 32 gebildet wird. Weiterhin stützen in Verlängerung und Flucht zu den Schrauben 24 angeordnete Gussdome 16 die Buchsenleiste 12 ab, welche mit Sacklochgewindebohrungen 31 zum Einschrauben der Schraubenschäfte 30 versehen sind. Die Gussdome 16 sind wiederum fest und starr mit dem Gehäuse der Aktuator- und Sensorbaugruppe verbunden.

Bevorzugt bestehen die Durchgangsbuchsen 28, die Gewindebuchsen 32, die Gussdome 16 wie die Schrauben 24 aus Metall und sind in die Kontaktleiste 10 bzw. in die Buchsenleiste 12 im Rahmen eines Spritzgussvorgangs eingespritzt, mit welchem die Kontaktleiste 10 und die Buchsenleiste 12 als Spritzgussformlinge beispielsweise aus Kunststoff hergestellt werden. An dem zur Stirnfläche der Durchgangsbuchse 28 weisenden Rand des Schraubenkopfes 26 trägt dieser eine Dichtung 34, beispielsweise in Form eines O-Rings, der gegen die Stirnfläche der Durchgangsbuchse 28 dichtet, wenn er dort unter Vorspannung anliegt.

Die Schraubverbindungen 22, insbesondere die Schraubenköpfe 26 sind bezogen auf die Gehäuse von außen erreichbar, um ein Werkzeug ansetzen zu können. Dies kann beispielsweise dadurch realisiert werden, dass die Schraubverbindungen 22 an den Gehäusen seitlich zugängig angeordnet sind.

Zum Fertigstellen bzw. zur Sicherung der Steckverbindung 1 werden schließlich die Schrauben 24 in die Sacklochgewindebohrungen 31 der Gussdome 16 eingeschraubt, wodurch sich die Buchsenleiste 12 mit ihren Gewindebuchsen 32 von den Gussdomen 16 weg in Richtung Kontaktleiste 10 schraubt, bis sie an dieser auf Stoß anliegt und sich dabei, wie in Fig.2 schematisch angedeutet, der Mittelbereich 20 des Stanzgitters 18 zur Kontaktleiste 10 hin durchbiegt, weil er durch die Hülsen 8 nach oben gezogen wird. Damit ist zum einen die Steckverbindung 1 gegen Relativbewegungen zwischen dem Stecker 2 und der Buchse 6 gesichert. Zum andern ist der Kontaktbereich zwischen den Flachkontakten 4 und den Hülsen 8 durch die durch die Schraubenköpfe 26 gegen die Stirnflächen der Durchgangsbuchsen 28 gepressten O-Ringe 34 gegen Schmutz und Feuchtigkeit der Umgebung abgedichtet.

Zusätzlich oder anstatt eines Elastizität parallel zur Steckrichtung 36 kann die Elastizität auch in einer Ebene senkrecht zur Steckrichtung 36 vorhanden sein, um in dieser Richtung als Toleranzausgleich zu dienen. Der elastische Körper kann auch insbesondere durch einen oder mehrere innerhalb des Gehäuses der jeweiligen Komponente geführte Kabelbäume mit einer gewissen Überlänge gebildet werden, mit welchem der Stecker und/oder die Buchse dann dort elastisch gehalten ist. Dann sorgt die Überlänge der Kabel für den Toleranzausgleich bezüglich der Lage des Steckers 2 oder der Buchse 6 relativ zu dem jeweiligen Gehäuse.

### Bezugszeichenliste

- 1: Steckverbindung
- 2: Stecker
- 4: Flachkontakte
- 6: Buchse
- 8: Hülsen
- 10: Kontaktleiste
- 12: Buchsenleiste
- 14: lichte Weite
- 16: Gussdome
- 18: Stanzgitter
- 20: Mittelbereich
- 22: Schraubverbindung
- 24: Schraube
- 26: Schraubenkopf
- 28: Durchgangsbuchse
- 30: Schraubenschaft
- 31: Sacklochgewindebohrungen
- 32: Gewindebuchse
- 34: Dichtung
- 36: Pfeil Steckrichtung

## Patentansprüche

1. Steckverbindung (1) zwischen einer Aktuator- und/oder Sensorbaugruppe und einem dieser Baugruppe zugeordneten Steuergerät, bei welcher elektrische Steckkontakte (4) eines unmittelbar an einem Gehäuse des Steuergeräts angeordneten Steckers (2) in eine unmittelbar an einem Gehäuse der Aktuator- und/oder Sensorbaugruppe angeordneten Buchse (6) eingesteckt sind oder bei welcher elektrische Steckkontakte (4) eines unmittelbar an einem Gehäuse der Aktuator- und/oder Sensorbaugruppe angeordneten Steckers (2) in eine unmittelbar an einem Gehäuse des Steuergeräts angeordneten Buchse (6) eingesteckt sind, wobei das Gehäuse der Aktuator- und/oder Sensorbaugruppe und das Gehäuse des dieser Baugruppe zugeordneten Steuergeräts durch Verbindungsmittel miteinander verblockt sind, **dadurch gekennzeichnet, dass** separate, von den Verbindungsmitteln der Gehäuse der Aktuator- und/oder Sensorbaugruppe und des dieser Baugruppe zugeordneten Steuergeräts unabhängige Steckverbindungssicherungsmittel (22) vorgesehen sind, welche die Steckverbindung (1) gegen Bewegungen des Steckers (2) relativ zur Buchse (6) und umgekehrt sichern, wobei die Steckverbindungssicherungsmittel (22) bezogen auf die Gehäuse der Aktuator- und/oder Sensorbaugruppe und des dieser Baugruppe zugeordneten Steuergeräts von außen erreichbar sind.

2. Steckverbindung nach Anspruch 1, **dadurch gekennzeichnet, dass** die Steckverbindungssicherungsmittel (22) am Stecker (2) und an der Buchse (6) angreifen und diese miteinander stoff- und/oder form- und/oder reibschlüssig verbinden.

3. Steckverbindung nach Anspruch 1 oder 2, **dadurch gekennzeichnet, dass** der Stecker (2) an dem Gehäuse des Steuergeräts und/oder die Buchse (6) an dem Gehäuse der Aktuator- und/oder Sensorbaugruppe durch einen elastischen Körper (18, 20) derart gehalten ist,dass dieser aufgrund von Kräften verformbar ist, welche beim Herstellen und/oder beim Sichern der Steckverbindung (1) durch die Steckverbindungssicherungsmittel (22) auftreten.

4. Steckverbindung nach Anspruch 3, **dadurch gekennzeichnet, dass** der elastische Körper (18, 20) wenigstens parallel zur Einsteckrichtung (36) des Steckers (2) in die Buchse (6) elastisch verformbar ist.

5. Steckverbindung nach Anspruch 4, **dadurch gekennzeichnet, dass** der elastische Bereich eine senkrecht zur Plattenebene flexible Leiterplatte, ein senkrecht zur Gitterebene flexibles Stanzgitter (18, 20) oder einen Kabelbaum beinhaltet, welcher innerhalb der Aktuator- und/oder Sensorbaugruppe oder des Steuergeräts angeordnet ist.

6. Steckverbindung nach einem der Ansprüche 3 bis 5, **dadurch gekennzeichnet, dass** die Steckverbindungssicherungsmittel wenigstens eine Schraubverbindung (22) mit einer Schraube (24) beinhalten, welche mit ihrem Schraubenschaft (30) durch ein Gewinde (32) der elastisch gelagerten Buchse (6) oder des elastisch gelagerten Steckers (2) geschraubt und in wenigstens eine Gewindebohrung (31) der Aktuator- und/oder Sensorbaugruppe oder des Steuergeräts derart einschraubbar ist, dass der elastisch gelagerte Stecker (2) oder die elastisch gelagerte Buchse (6) beim Einschrauben der Schraube (24) in die Gewindebohrung (31) der Aktuator- und/oder Sensorbaugrupe oder des Steuergeräts in Richtung der an der Aktuator- und/oder Sensorbaugruppe oder an dem Steuergerät starr gelagerten Buchse (6) oder des an der Aktuator- und/oder Sensorbaugruppe oder an dem Steuergerät starr gelagerten Steckers (2) geschraubt wird.

7. Steckverbindung nach Anspruch 6, **dadurch gekennzeichnet, dass** die Schraube (24) mit ihrem Schraubenkopf (26) am starr gelagerten Stecker (2) oder an der starr gelagerten Buchse (6) gekontert und mit ihrem Schraubenschaft (30) durch eine Durchgangsbohrung (28) im starr gelagerten Stecker (2) oder in der starr gelagerten Buchse (6) geführt ist.

8. Steckverbindung nach Anspruch 6 oder 7, **dadurch gekennzeichnet, dass** wenigstens zwei am Stecker (2) und der Buchse (6) seitlich angeordnete Schraubverbindungen (22) vorgesehen sind.

9. Steckverbindung nach einem der vorhergehenden Ansprüche **dadurch gekennzeichnet, dass** die Steckverbindungssicherungsmittel (22) an den Gehäusen der Aktuator- und/oder Sensorbaugruppe und des Steuergeräts seitlich zugängig angeordnet sind.

10. Steckverbindung nach wenigstens einem der vorhergehenden Ansprüche, **dadurch gekennzeichnet, dass** die Steckverbindungssicherungsmittel (22) mit Dichtungen (34) zur Abdichtung der Steckverbindung (1) zusammenwirken.

11. Verfahren zum Herstellen einer Steckverbindung (1) nach wenigstens einem der vorhergehenden Ansprüche, beinhaltend folgende Schritte :
a) Positionieren der Gehäuse der Aktuator- und/oder Sensorbaugruppe und des dieser Baugruppe zugeordneten Steuergeräts in Montagestellung,
b) wodurch gleichzeitig der Stecker (2) und die Buchse (6) zur Ausbildung der Steckverbindung (1) wenigstens miteinander in Flucht gebracht werden,
c) Fügen der Gehäuse der Aktuator- und/oder Sensorbaugruppe und des dieser Baugruppe zugeordneten Steuergeräts durch Verbindungsmittel, so dass mit dem Fügen der Gehäuse auch die Steckverbindung zumindest teilweise zustande kommt, und dann
d) Fertigstellen und Sichern der die Steckverbindung (1) durch Einwirken auf die Steckverbindungssicherungsmittel.

12. Verfahren zum Herstellen einer Steckverbindung nach Anspruch 11, **dadurch gekennzeichnet, dass** das Merkmal d) durch Festziehen einer Schraubverbindung (22) realisiert wird.

## Claims

1. Plug connection (1) between an actuator and / or sensor assembly and a control unit assigned to this assembly, wherein electrical plug contacts (4) of a plug (2) arranged directly on a housing of the control unit are inserted into a socket (6) arranged directly on a housing of the actuator and / or sensor assembly, or wherein electrical plug contacts (4) of a plug (2) arranged directly on a housing of the actuator and / or sensor assembly are inserted into a socket (6) arranged directly on a housing of the control unit, wherein the housing of the actuator and / or sensor assembly and the housing of the control unit assigned to this assembly are interlocked by connection means or brought together to form an assembly, **characterised in that** separate plug connection securing means (22) are provided that are independent from the connection means of the housings of the actuator and / or sensor assembly and the control unit assigned to this assembly, the plug connection securing means (22) securing the plug connection (1) to prevent movements of the plug (2) relative to the socket (6) and the other way round, wherein the plug connection securing means (22) can be reached from externally with respect to the housing of the actuator and / or sensor assembly and the control unit assigned to this assembly.

2. Plug connection according to claim 1, **characterised in that** the plug connection securing means (22) engage on the plug (2) and on the socket (6) and connect these to each other with material locking and / or positive locking and / or friction locking.

3. Plug connection according to claim 1 or 2, **characterised in that** the plug (2) is held on the housing of the control unit and / or the socket (6) on the housing of the actuator and / or sensor assembly by an elastic body (18, 20) in such a way that the elastic body can be deformed due to forces arising during production and / or securing of the plug connection (1) by the plug connection securing means (22).

4. Plug connection according to claim 3, **characterised in that** the elastic body (18, 20) is elastically deformable at least parallel to the insertion direction (36) of the plug (2) into the socket (6).

5. Plug connection according to claim 4, **characterised in that** the elastic region contains a circuit board that is flexible perpendicular to the panel plane, a lead frame (18, 20) that is flexible perpendicular to the grid plane or a cable harness, which is arranged within the actuator and / or sensor assembly or the control unit.

6. Plug connection according to one of claims 3 to 5, **characterised in that** the plug connection securing means contains at least one screw connection (22) with a screw (24), which is screwed with its screw shank (30) through a thread (32) of the elastically mounted socket (6) or the elastically mounted plug (2), and can be screwed into at least one threaded bore (31) of the actuator and / or sensor assembly or the control unit such that the elastically mounted plug (2) or the elastically mounted socket (6), upon screwing of the screw (24) into the threaded bore (31) of the actuator and / or sensor assembly or the control unit, is screwed in the direction of the socket (6) rigidly mounted on the actuator and / or sensor assembly or on the control unit, or of the plug (2) rigidly mounted on the actuator and / or sensor assembly or on the control unit.

7. Plug connection according to claim 6, **characterised in that** the screw (24) with its screw head (26) is locked on the rigidly mounted plug (2) or on the rigidly mounted socket (6), and is guided, with its screw shank (30), through a through bore (28) in the rigidly mounted plug (2) or in the rigidly mounted socket (6).

8. Plug connection according to claim 6 or 7, **characterised in that** at least two screw connections (22) arranged laterally on the plug (2) and the socket (6) are provided.

9. Plug connection according to one of the preceding claims, **characterised in that** the plug connection securing means (22) are arranged on the housings of the actuator and / or sensor assembly and the control unit to allow side access.

10. Plug connection according to at least one of the preceding claims, **characterised in that** the plug connection securing means (22) cooperate with seals (34) to seal the plug connection (1).

11. Method for producing a plug connection (1) according to at least one of the preceding claims, containing the following steps:
a) positioning the housings of the actuator and / or sensor assembly and the control unit assigned to this assembly in the mount position,
b) wherein at the same time the plug (2) and the socket (6) are brought into alignment at least with each other to form the plug connection (1),
c) joining the housings of the actuator and / or sensor assembly and the control unit assigned to this assembly by connection means so that, with the joining of the housings, the plug connection is also at least partially formed, and then
d) completing and securing the plug connection (1) by acting on the plug connection securing means.

12. Method for producing a plug connection according to claim 11, **characterised in that** feature d) is realised by tightening a screw connection (22).

## Revendications

1. Connexion (1) enfichable entre un module d'actionneur et/ou de capteur et un appareil de commande associé à ce module, dans laquelle des contacts (4) électriques à enficher d'un connecteur (2) monté directement sur un boîtier de l'appareil de commande sont enfichés dans une douille (6) montée directement sur un boîtier du module de l'actionneur et/ou du capteur ou dans laquelle des contacts (4) électriques à enficher d'un connecteur (2) monté directement sur un boîtier du module de l'actionneur et/ou du capteur sont enfichés dans une douille (6) montée directement sur un boîtier de l'appareil de commande, le boîtier du module de l'actionneur et/ou du capteur et le boîtier de l'appareil de commande associé à ce module étant bloqués l'un par rapport à l'autre par des moyens de liaison, **caractérisée en ce qu'**il est prévu des moyens (22) de sécurisation de la connexion enfichable distincts et indépendants des moyens de liaison du boîtier du module de l'actionneur et/ou du capteur et de l'appareil de commande associé à ce module, qui assurent la connexion (1) enfichable à l'encontre de tout déplacement du connecteur (2) par rapport à la douille (6) et inversement, les moyens (22) de sécurisation de la connexion enfichable pouvant être atteints de l'extérieur par rapport aux boîtiers du module de l'actionneur et/ou du capteur et de l'appareil de commande associé à ce module.

2. Connexion enfichable suivant la revendication 1, **caractérisée en ce que** les moyens (22) de sécurisation de la connexion enfichable attaquent le connecteur (2) et la douille (6) et les relient entre eux à coopération de matière et/ou à complémentarité de forme et/ou par frottement.

3. Connexion enfichable suivant la revendication 1 ou 2, **caractérisée en ce que** le connecteur (2) sur le boîtier de l'appareil de commande et/ou la douille (6) sur le boîtier du module de l'actionneur et/ou du capteur sont maintenus par une pièce (18, 20) élastique, de manière à ce que celle-ci puisse être déformée en raison de forces qui se produisent lors de la fabrication et/ou lors de la sécurisation de la connexion (1) enfichable par les moyens (22) de sécurisation de la liaison enfichable.

4. Connexion enfichable suivant la revendication 3, **caractérisée en ce que** la pièce (18, 20) élastique est déformable élastiquement, au moins parallèlement à la direction (36) d'enfichage du connecteur (2) dans la douille (6).

5. Connexion enfichable suivant la revendication 4, **caractérisée en ce que** la partie électrique comporte une plaquette à circuit imprimé souple perpendiculaire au plan de la plaque, un réseau (18, 20) estampé souple perpendiculaire au plan du réseau ou un faisceau de câble, qui est disposé à l'intérieur du module de l'actionneur et/ou du capteur ou de l'appareil de commande.

6. Connexion enfichable suivant l'une des revendications 3 à 5, **caractérisée en ce que** les moyens de sécurisation de la connexion enfichable comportent au moins un vissage (22) par une vis (24), qui, par son fût (30) de vis, est vissée dans un filetage (32) de la douille (6) montée élastiquement ou du connecteur (2) monté élastiquement et peut se visser dans au moins un taraudage (31) du module de l'actionneur et/ou du capteur ou de l'appareil de commande, de manière à ce que le connecteur (2) monté élastiquement ou la douille (6) montée élastiquement soit, lors du vissage de la vis (24) dans le taraudage (31) du module de l'actionneur et/ou du capteur ou de l'appareil de commande, vissé dans la direction de la douille montée fixement sur le module de l'actionneur et/ou du capteur ou sur l'appareil de commande ou du connecteur monté fixement sur le module de l'actionneur et/ou du capteur ou sur l'appareil de commande.

7. Connexion enfichable suivant la revendication 6, **caractérisée en ce que** la vis (24) est bloquée par contre-écrou par sa tête (26) de vis sur le connecteur (2) monté fixement ou sur la douille (6) montée fixement et est guidée par son fût (30) de vis dans un trou (28) traversant du connecteur (3) monté fixement ou de la douille (6) montée fixement.

8. Connexion enfichable suivant la revendication 6 ou 7, **caractérisée en ce qu'**il est prévu deux vissages (22) montés latéralement sur le connecteur (2) et la douille (6).

9. Connexion enfichable suivant l'une des revendications précédentes, **caractérisée en ce que** les moyens (22) de sécurisation de la connexion enfichable sont montés de manière accessible latéralement sur les boîtiers du module de l'actionneur et/ou du capteur et de l'appareil de commande.

10. Connexion enfichable suivant au moins l'une des revendications précédentes, **caractérisée en ce que** les moyens (22) de sécurisation de la connexion enfichable coopèrent avec des étanchéités (34) pour rendre étanche la connexion (1) enfichable.

11. Procédé de production d'une connexion (1) enfichable suivant au moins l'une des revendications précédentes, comportant les stades suivantes :
a) mise en position de montage des boîtiers du module de l'actionneur et/ou du capteur et de l'appareil de commande associé à ce boîtier,
b) grâce à quoi, simultanément, on met le connecteur (2) et la douille (6) en alignement, au moins entre eux, pour la formation de la connexion (1) enfichable,
c) jonction des boîtiers du module de l'actionneur et/ou du capteur et de l'appareil de commande associé à ce module par des moyens de liaison, de manière à réaliser, au moins en partie, également la connexion enfichable par la jonction des boîtiers et ensuite
d) finition et sécurisation de la connexion (1) enfichable par action sur les moyens de sécurisation de la connexion enfichable.

12. Procédé de production d'une connexion enfichable suivant la revendication 11, **caractérisé en ce que** l'on réalise la caractéristique d) en serrant à fond un vissage (22).
